# EUROPÄISCHE PATENTSCHRIFT

(11) **EP 2 158 983 B1**
(45) Veröffentlichungstag und Bekanntmachung des Hinweises auf die Patenterteilung: **24.08.2011**
(21) Anmeldenummer: 09010886.1
(22) Anmeldetag: 26.08.2009
(51) Int. Cl.: B21D 39/02, F16N 7/00, B21D 53/88, B21D 37/18, F16N 7/12

(54) **Verfahren und Vorrichtung zum Beölen einer Falzvorrichtung**
Method and device for oiling a hemming device
Procédé et dispositif pour l'huilage d'un dispositif de sertissage

(30) Priorität: 02.09.2008 DE 102008045404
(43) Veröffentlichungstag der Anmeldung: 03.03.2010
(73) Patentinhaber: ThyssenKrupp System Engineering GmbH, 74076 Heilbronn (DE)
(72) Erfinder: Feis, Uwe, 66625 Wallhausen (DE); Backes, Marco, 66620 Nonnweiler (DE)
(74) Vertreter: Dahlkamp, Heinrich-Leo

(56) Entgegenhaltungen:
- EP-A1- 2 060 337
- EP-A2- 0 045 956
- EP-A2- 1 258 300
- DE-A1- 10 332 942
- US-A- 5 454 261
- US-B1- 6 314 783

## Beschreibung

Die Erfindung bezieht sich auf ein Verfahren zum Beölen der Falzbacken einer Falzvorrichtung gemäß Oberbegriff des Anspruches 1 und eine Vorrichtung zum Beölen gemäß Anspruch 7.

Beim Falzen der Ränder von zumindest teilweise aufeinanderliegenden Blechen, insbesondere beim Falzen von Außenhautblechen aus Aluminium oder Aluminiumlegierungen für den Automobilbau bilden sich auf den Falzbacken, insbesondere den Vorfalzbacken durch Kaltverschweißungen leicht Ansätze. DE 103 32 942 A1 zeigt eine solche Falzvorrichtung. Dadurch entsteht eine raue Oberfläche auf den Funktionsflächen, die sich negativ auf die Prozesssicherheit des Falzprozesses auswirkt. Durch eine regelmäßige Beölung der Funktionsflächen der Falzbacken oder eine Beölung der Beschnittkanten der Bauteile kann dieses Problem weitgehend gelöst werden. Die Beölung der Falzbacken wurde bisher manuell durchgeführt, was aber gerade bei höheren Stückzahlen und kurzen Taktzeiten nicht praktikabel ist. Eine automatisierte Beölung der Bauteile musste bislang in einer separaten Station durchgeführt werden, was mit zusätzlichem Aufwand verbunden ist.

Der Erfindung liegt daher die Aufgabe zu Grunde, eine vereinfachte Automatisierung der Beölung der Vor- und/oder Fertigfalzbacken vorzuschlagen, die insbesondere bei von oben beladbaren Falzvorrichtungen zum Einsatz kommen kann.

Ein Verfahren zum automatisierten Beölen der Falzbacken in einer Falzvorrichtung ist in Patentanspruch 1 vorgeschlagen. Patentanspruch 7 beschreibt eine erfindungsgemäße Vorrichtung zum Beölen. Die Patentansprüche 2 - 6 und 8 - 11 enthalten sinnvolle ergänzende Maßnahmen und Ausführungsformen dazu.

Das erfindungsgemäße Beölen der Falzbacken findet automatisiert in der Falzvorrichtung und zwar gleichzeitig mit einer Hubbewegung des Falzbettes, der

Falzbacken und/oder des Niederhalters statt. Dabei wird ein vorzugsweise mit ÖI getränkter Filzstreifen, der in einer Aussparung des Niederhalters und/oder des Falzbettes angeordnet ist, gegen die Falzflächen gepresst. Die Vorrichtung zum Beölen ist also integraler Bestandteil der Falzvorrichtung.

Die Erfindung wird anhand der beigefügten Figuren 1 - 6 beispielsweise näher erläutert. Es zeigen
- Fig. 1: die Draufsicht auf die Werkzeuge einer Falzvorrichtung,
- Fig. 2: einen schematisierten Schnitt nach der Linie A-A von Fig. 1 als Stand der Technik,
- Fig. 3: einen vergrößerten teilweisen Schnitt nach der Linie A-A von Fig. 1 mit einer Beölung der Fertigfalzbacken 4 während des Vorfalzens,
- Fig. 4: einen Schnitt entsprechend Fig. 3 mit einer Beölung der Vorfalzbacken 3 während des Fertigfalzens,
- Fig. 5: einen Schnitt entsprechend Fig. 3 und 4 mit einer gleichzeitigen Beölung von Vorfalzbacken 3 und Fertigfalzbacken 4 und
- Fig. 6: eine Ansicht des Niederhalters 5 von unten.

Bei der in den Fig. 1 - 6 dargestellten Falzvorrichtung 1 handelt es sich um eine von oben beladbare Falzvorrichtung 1, bei der die Bleche 6 und 7 auf einem Falzbett 2 positioniert werden und während der beiden nacheinander durchgeführten Falzvorgänge von einem Niederhalter 5 festgehalten werden (vgl. Fig. 2). Der Nieferhalter 5 besitzt nach außen gerichtete Arme mit Auflagen 15 und Zentrierstiften 14 zur genauen Positionierung oberhalb der Bleche 6, 7. Die Vorfalzbacken 3 und Fertigfalzbacken 4 sind dabei an Falzbackenhaltern 13 befestigt, die auf einer im Wesentlichen waagerechten Ebene in Richtung der Doppelpfeile (vgl. Fig. 1) verschiebbar sind, sodass nacheinander die Vorfalzbacken 3 und die Fertigfalzbacken 4 in die Falzposition oberhalb der Falzränder 8, 8a gebracht werden können. Für das eigentliche Falzen wird dann das Falzbett 2 mit den darauf positionierten Blechen 6, 7 von unten zunächst gegen die Vorfalzbacken 3 gepresst (vgl. Fig. 3). Dabei wird der Falzrand 8 des unteren Bleches um einen ersten Winkel nach innen gebogen. Während dieses Vorganges wird das obere Blech 7 mit der Andruckfläche 10 des Niederhalters 5 auf das untere Blech 6 gedrückt. Gleichzeitig mit diesem Vorfalzvorgang wird nach Fig. 3 das mit ÖI getränkte elastische und saugfähige Element 9 gegen die Falzfläche des Fertigfalzbackens 4 gepresst und damit das erfindungsgemäße Beölen durchgeführt. Nach Beendigung des Vorfalzvorganges werden die Falzbacken 3, 4 entsprechend Fig. 1 in Doppelpfeilrichtung nach außen gezogen, damit das Falzbett 2 weiter abgesenkt werden kann. Anschließend werden die Falzbacken 3, 4 wieder nach innen bewegt, damit wie in Fig. 4 dargestellt mit Hilfe der Fertigfalzbacken 4 der Falzrand 8a vollständig umgebogen werden kann, indem das Falzbett 2 seine Hubbewegung gegen die Falzflächen der Fertigfalzbacken 4 durchführt. Gleichzeitig mit diesem Fertigfalzvorgang wird auch mit dieser Hubbewegung des Falzbettes 2 und des Niederhalters 5 das mit ÖI getränkte elastische Element 9 gegen die Falzfläche des Vorfalzbackens 3 gepresst.

Bei Anlagen, in denen es einen Niederhalter 5 in der beschriebenen Art nicht gibt oder die Anordnung eines elastischen Elementes 9 am Niederhalter 5 nicht angebracht ist, kann entsprechend Fig. 5 auch in einem eigenen Schritt unabhängig von Falzvorgängen eine Beölung der Falzbacken 3 und/oder Falzbacken 4 stattfinden. Dabei sind die elastischen Elemente 9 in übereinander angeordneten Aussparungen des Niederhalters 2 angeordnet. Es ist dann auch möglich, die Falzbacken 3, 4 in einem eigenen Schritt, z. B. während des Bauteilwechsels zu beölen.

Das elastische Element 9 ist bei den Ausführungen nach den Fig. 3 - 5 jeweils in einer umlaufenden Aussparung positioniert. Zusätzlich ist seitlich oder unterhalb des elastischen Elementes 9 eine parallel zum elastischen Element 9 verlaufende Nut 12 zur Ölverteilung vorgesehen, die wiederum über Stichleitungen mit am Umfang verteilt angeordneten Ölanschlussstellen 11 in Verbindung steht (vgl. auch Fig. 6). Die Ölanschlussstellen 11 sind mit einer nicht dargestellten Dosieranlage verbunden. Die gleichmäßige Tränkung des elastischen Elementes 9 erfolgt über die Nut 12 oder ein Drahtgewebe und die Kapillarwirkung des aus Filz oder ähnlichen Materialien bestehenden elastischen Elementes 9.

### Bezugszeichenliste

- 1: Falzvorrichtung (nur Werkzeug)
- 2: Falzbett
- 3: Vorfalzbacken
- 4: Fertigfalzbacken
- 5: Niederhalter
- 6: unteres Blech
- 7: oberes Blech
- 8: Falzrand (an 6, nach dem Vorfalzen)
- 8a: Falzrand (an 6, nach dem Fertigfalzen)
- 9: elastisches Element (für die Beölung)
- 10: Andrückfläche (von 5 auf 7)
- 11: Ölanschlussstelle
- 12: Nut (oder Drahtgewebe zur Ölverteilung)
- 13: Falzbackenhalter
- 14: Zentrierstift (an 5)
- 15: Auflage (für 5)

## Patentansprüche

1. Verfahren zum Beölen der Falzbacken (3, 4) einer Falzvorrichtung (1) zum Falzen der Ränder (8, 8a) von zumindest teilweise aufeinanderliegenden Blechen (6, 7), vorzugsweise von Blechen (6, 7) für den Automobilbau aus Aluminium oder Aluminiumlegierungen, **dadurch gekennzeichnet, dass** das Beölen der Falzbacken (3, 4) automatisiert in der Falzvorrichtung (1) gleichzeitig mit einer Hubbewegung des Falzbettes (2), der Falzbacken (3, 4) und/oder des Niederhalters (5) durchgeführt wird.

2. Verfahren nach Anspruch 1, **dadurch gekennzeichnet, dass** zum Beölen ein mit Öl und ähnlichen Fluiden getränktes elastisches Element (9) aus Filz oder ähnlichen Materialien gegen die Falzbacken (3, 4) oder die Ränder (8, 8a) der Bleche (6, 7) gepresst wird.

3. Verfahren nach Anspruch 1, **dadurch gekennzeichnet, dass** während des Vorfalzens die Fertigfalzbacken (4) beölt werden.

4. Verfahren nach Anspruch 1, **dadurch gekennzeichnet, dass** während des Fertigfalzens die Vorfalzbacken (3) beölt werden.

5. Verfahren nach Anspruch 1, **dadurch gekennzeichnet, dass** Vorfalzbacken (3) und Fertigfalzbacken (4) nacheinander oder gleichzeitig beölt werden.

6. Verfahren nach Anspruch 2, **dadurch gekennzeichnet, dass** das elastische Element (9) vor oder während des Falzens aus einer auf der der Falzfläche abgewandten Seite angeordneten Nut (12) mit ÖI getränkt wird.

7. Vorrichtung zum Beölen von Falzbacken (3, 4) einer Falzvorrichtung (1), vorzugsweise zur Durchführung des Verfahrens nach den vorhergehenden Ansprüchen, bestehend aus mindestens einem elastischen Element (9), das parallel zu den Falzflächen der Falzbacken (3, 4) in ganz oder teilweise umlaufenden Aussparungen des Falzbettes (2) und/oder des Niederhalters (5) angeordnet ist und mit Zuführungseinrichtungen (11,12) zum Tränken mit ÖI oder ähnlichen Fluiden verbunden ist sowie gegen die Falzflächen des Vorfalzbackens (3) und/oder des Fertigfalzbackens (4) pressbar ist.

8. Vorrichtung nach Anspruch 7, **dadurch gekennzeichnet, dass** das Element (9) aus einem geschlossenen umlaufenden Ring besteht.

9. Vorrichtung nach Anspruch 7, **dadurch gekennzeichnet, dass** das Element (9) aus Filz, Schwamm, Textil oder ähnlichem Material besteht.

10. Vorrichtung nach Anspruch 7, **dadurch gekennzeichnet, dass** in dem Falzbett (2) und/oder dem Niederhalter (5) im Bereich der Außsparung für das Element (9) eine oder mehrere ganz oder teilweise umlaufende Nut (Nuten) (12) oder Drahtgewebe zur Ölverteilung auf die gesamte Länge des elastischen Elementes (9) angeordnet ist (sind).

11. Vorrichtung nach Anspruch 10, **dadurch gekennzeichnet, dass** die Nut (12) mit gleichmäßig am Umfang des Falzrandes (8, 8a) angeordneten Ölanschlussstellen (11) verbunden ist.

## Claims

1. Method for oiling the hemming dies (3, 4) of a hemming device (1) for hemming the edges (8, 8a) of sheets of metal (6, 7) which lie at least partially against each other, preferably sheets of metal (6, 7) for automobile construction consisting of aluminium or aluminium alloys, **characterised in that** the oiling of the hemming dies (3, 4) is carried out in an automated manner in the hemming device (1) simultaneously with the stroke movement of the hemming bed (2), the hemming dies (3, 4) and/or the hold-down device (5).

2. Method as claimed in claim 1, **characterised in that** for oiling purposes an elastic element (9) soaked in oil and similar fluids and consisting of felt or similar materials is pressed against the hemming dies (3, 4) or the edges (8, 8a) of the sheets of metal (6, 7).

3. Method as claimed in claim 1, **characterised in that** during pre-hemming, the final hemming dies (4) are oiled.

4. Method as claimed in claim 1, **characterised in that** during final hemming the pre-hemming dies (3) are oiled.

5. Method as claimed in claim 1, **characterised in that** pre-hemming dies (3) and final hemming dies (4) are oiled in succession or simultaneously.

6. Method as claimed in claim 2, **characterised in that** the elastic element (9) is soaked in oil before or during hemming from a groove (12) disposed on the side facing away from the hemming surface.

7. Device for oiling hemming dies (3, 4) of a hemming device (1), preferably for carrying out the method as claimed in the preceding claims, consisting of at least one elastic element (9) which is disposed in parallel with the hemming surfaces of the hemming dies (3, 4) in wholly or partially peripheral apertures in the hemming bed (2) and/or the hold-down device (5), and is connected to supply devices (11, 12) for soaking in oil or similar fluids and can be pressed against the hemming surfaces of the pre-hemming die (3) and/or the final hemming die (4).

8. Device as claimed in claim 7, **characterised in that** the element (9) consists of a closed peripheral ring.

9. Device as claimed in claim 7, **characterised in that** the element (9) consists of felt, foam, textile or similar material.

10. Device as claimed in claim 7, **characterised in that** one or a plurality of wholly or partially peripheral groove(s) (12) or wire mesh for distributing oil over the whole length of the elastic element (9) is (are) disposed in the hemming bed (2) and/or the hold-down device (5) in the region of the aperture for the element (9).

11. Device as claimed in claim 10, **characterised in that** the groove (12) is connected to oil connection points (11) disposed uniformly on the periphery of the hemming edge (8, 8a).

## Revendications

1. Procédé pour l'huilage des mâchoires de sertissage (3, 4) d'un dispositif de sertissage (1) pour le sertissage des bords (8, 8a) de tôles (6, 7) posées les unes sur les autres, au moins partiellement, de préférence de tôles en aluminium ou en alliages d'aluminium, qui sont destinées à la destinées à la construction automobile, **caractérisé en ce que** l'huilage des mâchoires de sertissage (3, 4) est effectué automatiquement dans le dispositif de sertissage (1), simultanément avec le mouvement de levée du banc de sertissage (2) des mâchoires de sertissage (3, 4) et / ou du dispositif de maintien (5).

2. Procédé selon la revendication 1, **caractérisé en ce que**, pour l'huilage, un élément élastique (9) en feutre ou en matériaux similaires, imbibé d'huile et de fluides similaires, est pressé contre les mâchoires de sertissage (3, 4) ou contre les bords (8, 8a) des tôles (6, 7).

3. Procédé selon la revendication 1, **caractérisé en ce que** les mâchoires de sertissage de finition (4) sont huilées pendant le sertissage préliminaire.

4. Procédé selon la revendication 1, **caractérisé en ce que** les mâchoires de sertissage préliminaire (3) sont huilées pendant le sertissage de finition.

5. Procédé selon la revendication 1, **caractérisé en ce que** les mâchoires de sertissage préliminaire (3) et les mâchoires de sertissage de finition (4) sont huilées les unes après les autres ou simultanément.

6. Procédé selon la revendication 2, **caractérisé en ce que** l'élément élastique (9) est imbibé d'huile pendant le sertissage de finition, à partir d'une rainure (12), qui est disposée sur la face opposée à la surface de sertissage.

7. Dispositif pour l'huilage de mâchoires de sertissage (3, 4) d'un dispositif de sertissage (1), de préférence pour l'exécution du procédé selon l'une des revendications précédentes, lequel consiste en au moins un élément élastique (9), qui est agencé parallèlement aux surfaces de sertissage des mâchoires de sertissage (3, 4), dans des évidements, qui entourent complètement ou partiellement la périphérie du banc de sertissage (2) et / ou du dispositif de maintien (5), et qui est relié à des systèmes d'approvisionnement (11, 12) en huile et / ou en fluides similaires et qui peut être pressé contre les surfaces de sertissage de la mâchoire de sertissage préliminaire (3) et / ou de la mâchoire de sertissage de finition (4).

8. Dispositif selon la reven0ication 7, **caractérisé en ce que** l'élément (9) consiste en une bague périphérique, fermée.

9. Dispositif selon la revendication 7, **caractérisé en ce que** l'élément (9) consiste en feutre, éponge, textile ou en matériau similaire.

10. Dispositif selon la revendication 7, **caractérisé en ce que**, dans le banc de sertissage (2) et / ou dans le dispositif de maintien (5), dans la région de l'évidement destiné à l'élément (9), une / ou plusieurs rainure /s, complètement ou partiellement périphérique/s (12), ou du tissu métallique sont / est agencé/s pour la répartition de l'huile sur toute la longueur de l'élément élastique (9).

11. Dispositif selon la revendication 10, **caractérisé en ce que** la rainure (12) est reliée à des points de point d'amenée d'huile (11), qui sont disposés régulièrement à la périphérie du bord de sertissage (8, 8a).
